# FASCICULE DE BREVET EUROPEEN

(11) **EP 0 949 723 B1**
(45) Date de publication et mention de la délivrance du brevet: **27.11.2002**
(21) Numéro de dépôt: 99400853.0
(22) Date de dépôt: 08.04.1999
(51) Int. Cl.: H01R 24/18, H01R 13/453

(54) **Connecteur électrique hermaphrodite de sécurité**
Elektrischer hermaphroditischer Sicherheitssteckverbinder
Electrical hermaphroditic safety connector

(30) Priorité: 09.04.1998 FR 9804455
(43) Date de publication de la demande: 13.10.1999
(73) Titulaire: SOCIETE ANONYME DITE: CARRIER KHEOPS BAC, 72000 Le Mans (FR)
(72) Inventeur: Meslet, Franck, 72000 Le Mans (FR); Cortiguera, Rodrigue, 72100 Le Mans (FR); Pennaneac'H, Patrick, 29180 Plogonnec (FR)
(74) Mandataire: Jolly, Jean-Pierre

(56) Documents cités:
- EP-A- 0 528 735
- EP-A- 0 626 737
- EP-A- 0 665 454
- DE-A- 2 806 496

## Description

L'invention concerne un connecteur hermaphrodite de sécurité, obturé par masquage des contacts, et destiné notamment à la transmission de puissance. Elle concerne en particulier un connecteur électrique hermaphrodite de sécurité, notamment pour la transmission de puissance, constitué de deux parties de connecteur identiques, reliées l'une à l'autre en service, comportant pour chaque partie du connecteur au moins un contact électrique disposé dans le plan médian du connecteur, et un volet obturateur du contact, protégeant le contact de toute intrusion, et s'ouvrant lors de l'enfichage des parties de connecteur.

On sait qu'un connecteur électrique hermaphrodite est constitué de deux parties de connecteur, fiche mobile et embase, rigoureusement identiques. Un tel connecteur limite donc le nombre des parties de connecteur en stockage par suite de l'identité de l'embase et de la fiche et protège les pièces de bouchon correspondantes, appliquées l'une sur l'autre, du risque de sallissure. Par ailleurs, la transmission de puissance à une tension supérieure à 48 volts impose un masquage de sécurité des contacts.

On connaît par FR 2 703 844 un connecteur électrique de charge, constitué d'une fiche et d'une embase dont l'embase comporte un volet rotatif masquant les contacts sous charge. Néanmoins, ce connecteur est constitué d'une fiche et d'une embase distincte et ne présente pas la caractéristique d'hermaphrodisme. Il en est de même du document EP-A-0 665454 qui décrit un connecteur électrique de sécurité, notamment pour la transmission de puissance, constitué de deux parties de connecteur, reliées l'une à l'autre en service, comportant pour chaque partie du connecteur au moins un contact électrique disposé dans le plan médian du connecteur, et un volet obturateur du contact, protégeant le contact de toute intrusion, et s'ouvrant lors de l'enfichage des parties de connecteur.

On connaît par ailleurs par DE 280 6496 A un connecteur électrique hermaphrodite sans volet obturateur des contacts.

Il est proposé selon l'invention un connecteur électrique hermaphrodite de sécurité, conforme à la revendication 1.

L'enfichage s'obtient en présentant les parties de connecteur en opposition, orientées à 180 ° l'une de l'autre.

Le volet obturateur est monté rotatif à l'avant dudit contact, étant conformé et tourné de façon adéquate pour qu'il ferme l'accès du contact en position hors service et le rende accessible à l'enfïchage et bien qu'il puisse être entraîné, de façon positive, par exemple par un chemin de came, de la position fermée hors service à la position ouverte d'enfichage, il est avantageusement rappelé élastiquement en position fermée, étant commandé à l'ouverture à l'enfichage par engagement d'une pièce en saillie du corps de l'autre partie de connecteur.

Le contact est de préférence un contact en bout monté mobile et rappelé vers l'avant, axialement, et de même le volet obturateur peut être monté mobile axialement rappelé vers l'avant, de manière à ce que, à l'enfichage, après ouverture du volet, ce dernier soit entraîné vers l'arrière par l'intermédiaire de l'autre partie de connecteur pour permettre la mise en contact avec pression desdits contacts en regard des parties de connecteur.

De préférence, le volet obturateur est monté mobile en rotation, axialement, dans un bloc mobile monté coulissant axialement dans le corps et rappelé vers l'avant. Naturellement, la course axiale du bloc mobile ou du volet obturateur est supérieure à celle du contact (du décalage de positionnement arrière du contact par rapport au bloc ou au volet obturateur).

En outre, le corps du connecteur comporte un chemin de guidage, par exemple à ergots et rainures complémentaires, guidant l'enfichage et l'extraction des parties de connecteur, l'une par rapport à l'autre, l'enfichage étant verrouillable en position par un dispositif de crochetage libérable manuellement et projetant l'extraction des parties de connecteur à la déconnexion, pour limiter tout phénomène d'arc électrique à la rupture du contact.

L'invention est illustrée ci-après à l'aide d'un exemple de réalisation et en référence aux dessins annexés sur lesquels :
- la figure 1 est une vue en perspective d'un connecteur électrique hermaphrodite selon l'invention ;
- la figure 2 est une vue éclatée d'une des parties de connecteur ;
- la figure 3 est une vue avant d'une des parties de connecteur ;
- les figures 4 et 5 sont des vues avant du connecteur, prises à l'intérieur du bloc mobile, montrant respectivement le volet en position obturée, et en position ouverte ;
- la figure 6 est une coupe latérale selon la ligne B-B de la figure 3 d'une partie de connecteur ;
- la figure 7 est une vue analogue à la précédente du connecteur enfiché ;
- la figure 8 montre deux demi-vues en coupe adjacentes selon la ligne A-A de la figure 3 d'une partie de connecteur, respectivement en position d'extraction et en position d'enfichage, et
- la figure 9 montre deux demi-vues en coupe adjacentes selon la ligne C-C de la figure 3 d'une partie de connecteur, respectivement, en position d'extraction et en position d'enfichage.

Comme représenté à la figure 1, le connecteur électrique hermaphrodite selon l'invention est constitué de deux parties de connecteur identiques 1 et 1', destinées à être enfichées l'une à l'autre, à l'opposé l'une de l'autre par leur partie avant.

Il est à noter que toutes les références numériques de la partie de connecteur 1' porteront le signe "prime" et seront utilisées comme telles même si elles ne sont pas toutes représentées sur les dessins.

L'une des parties peut être mobile et constituer la partie fiche du connecteur et l'autre constituer la partie d'embase.

L'enfichage est réalisé suivant une premier mouvement transversal puis un second mouvement axial (selon flèches), les ergots latéraux 3 de la jupe avant 5 de l'une des parties de connecteur 1' étant engagées dans des rainures complémentaires 7' à forme de L de l'autre partie de connecteur 1' et réciproquement pour les ergots 3' dans les rainures 7. Le verrouillage de l'enfichage est obtenu en fin d'enfichage à l'aide de deux crochets externes opposés 9 et 9' dont le nez 10, 10' sur l'une des parties vient en prise dans une partie en saillie complémentaire respective 11', 11 de l'autre (voir figure 7).

Chaque partie de connecteur, comme représenté à la figure 2, comporte un corps 13 essentiellement parallélépipédique rectangle, pourvu d'une jupe avant 5, un bloc mobile avant 15, un crochet latéral 9, des broches de contact internes 17 et une partie capuchon arrière 19 reliée aux câbles conducteurs électriques 21.

La jupe avant 5 s'étend sur un côté du corps 13, celui de plus grande largeur, étant découpée avec une section en U, comprenant le crochet latéral 9 à son extrémité avant et deux ergots latéraux 3 de guidage de l'enfichage, fixés sur ses ailes.

Le bloc mobile 15 est monté coulissant axialement dans un évidement complémentaire avant 23 du corps, étant rappelé vers l'avant au moyen de quatre ressorts 25 montés chacun dans un manchon arrière d'angle 27 du bloc.

Le crochet latéral 9 est articulé sur la paroi supérieure de la jupe, étant rappelé par sa partie poussoir arrière 29 vers le haut, dans le sens de prise sur l'autre partie de connecteur.

Les broches de contact 17, au nombre de trois, sont également montées coulissantes axialement dans le corps 13, traversant celui-ci et le bloc mobile 15 par des trous de perçage alignés adéquats 31, étant rappelées vers l'avant par des ressorts hélicoïdaux 33 en appui dans des fûts complémentaires 35 arrière d'une plaque de fond du corps et sur une collerette médiane 37 de la broche 17. Les broches 17 sont disposées dans un plan médian longitudinal P.

La partie capuchon arrière 19 porte des douilles à vis serre-fils 39, à l'arrière desquelles sont fixés les câbles conducteurs 21. Les douilles 39 comportent dans leur manchon avant des alvéoles internes 41, lesquels reçoivent avec liaison de contact électrique les broches de contact électriques 17, montées coulissantes à l'intérieur par leur partie arrière (voir figures 6, 7).

Il est à noter en outre qu'un joint souple périphérique 43 fixé au moyen d'un serre-joint 45 (voir également figure 3) est disposé sur la partie avant du corps, au niveau du bloc mobile. Ce joint 43 appliqué sur le bord haut de l'évidement avant 23 du corps est destiné à porter avec étanchéité (figure 7) sur le joint correspondant 43' de l'autre partie de connecteur à l'état enfiché.

La face avant du bloc mobile est bien visible sur la figure 3. Ce bloc mobile 15 comporte trois trous 31 de passage des broches de contact 17 en position enfichée, un crochet supérieur avant 47, et un évidement inférieur 49 à la verticale du crochet 47. Le crochet 47 d'un bloc mobile 15 d'une partie de connecteur 1 est destinée à pénétrer à l'enfichage (au cours du premier mouvement transversal) dans l'évidement correspondant 49' du bloc mobile 15' de l'autre partie de connecteur 1'. Ce faisant, il entraîne à l'ouverture (figure 5) un volet obturateur 51 des broches de contact, monté rotatif axialement à l'intérieur du bloc mobile et rappelé en fermeture (figure 4) au moyen d'un ressort spirale 53 (visible à la figure 6).

Le fonctionnement du connecteur est à présent décrit. Il s'agit de présenter face à face les deux parties de connecteur 1 et 1' orientées à 180° l'une de l'autre, d'engager les ergots latéraux 3 et 3' des jupes opposées 5 et 5' dans les rainures de guidage 7' et 7 du corps, respectivement, d'exercer le premier mouvement transversal d'enfichage transversal, où le volet obturateur 51 s'ouvre puis d'exercer à pression manuelle le second mouvement axial d'enfichage à l'issue duquel on met en contact bout à bout et en liaison électrique les broches de contact 17 et 17'.

Dans ce second mouvement, les blocs mobiles 15, 15' viennent l'un contre l'autre et reculent (Figure 9, demi-vue inférieure) sous la pression d'enfichage à l'intérieur du corps jusqu'au moment où les broches 17, 17' viennent à leur tour en contact (figures 7, 8). L'enfichage axial est prolongé légèrement jusqu'à obtenir une pression des broches l'une vers l'autre, sous le rappel de leur ressort 33, afin d'assurer une bonne liaison électrique de contact. En fin de course d'enfichage, les crochets 9, 9' se mettent en prise automatiquement sur les saillies de crochetage complémentaires 11, 11', verrouillant l'enfichage.

La déconnexion s'obtient de façon inverse en pressant les deux poussoirs 29, 29' des crochets 9, 9' simultanément. Il y a alors une première extraction en projection axiale automatique exercée sur les rainures 7, 7' de guidage axial des corps, sous la poussée essentiellement l'un contre l'autre des blocs mobiles 15, 15' rappelés vers l'avant. Et dans un second temps, on sépare transversalement les parties de connecteur à l'inverse du premier mouvement d'enfichage.

Des variantes de réalisation peuvent être imaginées dans le cadre de l'invention, par exemple quant au mode de guidage des parties de connecteur l'une à l'autre, le nombre de contacts, la possibilité d'avoir un volet mobile sans bloc mobile, la possibilité de translation du volet obturateur dans le bloc mobile en masquage des contacts, le verrouillage du connecteur etc..

## Revendications

1. Connecteur électrique hermaphrodite de sécurité, notamment pour la transmission de puissance, constitué de deux parties de connecteur identiques (1,1'), reliées l'une à l'autre en service, comportant pour chaque partie de connecteur au moins un contact électrique (17, 17') disposé dans le plan médian (P) du connecteur, et un volet obturateur (51, 51') du contact, protégeant le contact (17,17') de toute intrusion, et s'ouvrant lors de l'enfichage des parties de connecteur (1,1'), **caractérisé en ce que** ledit volet obturateur (51,51') est monté rotatif à l'avant dudit contact (17,17'), étant conformé et tourné de façon adéquate pour qu'il ferme l'accès du contact (17, 17') en position hors service et le rende accessible à l'enfichage, le volet obturateur (51, 51') étant entraîné de façon positive, par exemple par un chemin de came, de la position fermée hors service à la position ouverte d'enfichage, et **en ce que** chaque partie de connecteur (1,1') comporte un chemin de guidage (3,7 ; 3', 7'), par exemple à ergots (3, 3') et rainures complémentaires (7, 7'), guidant l'enfichage et l'extraction des parties de connecteur l'une à l'autre, l'enfichage étant verrouillable en position et déverrouillable par un dispositif de crochetage (9, 9').

2. Connecteur électrique hermaphrodite selon la revendication 1, **caractérisé en ce qu'**il est enfiché en présentant les parties de connecteur (1,1') en opposition, orientées à 180 ° l'une de l'autre.

3. Connecteur électrique hermaphrodite selon l'une des revendications 1, 2, **caractérisé en ce que** le volet obturateur (51, 51') est rappelé élastiquement en position fermée et est commandé à l'ouverture par engagement d'une pièce en saillie (47, 47') du corps de l'autre partie de connecteur à l'enfichage.

4. Connecteur électrique hermaphrodite selon l'une des revendications 1 à 3, **caractérisé en ce que** le volet obturateur (51, 51') est monté mobile axialement, étant rappelé vers l'avant.

5. Connecteur électrique hermaphrodite selon l'une des revendications précédentes, **caractérisé en ce que** le volet obturateur (51, 51') est monté mobile en rotation, axialement, dans un bloc mobile (15, 15'), monté coulissant axialement dans le corps et rappelé vers l'avant.

6. Connecteur électrique hermaphrodite selon l'une des revendications précédentes, **caractérisé en ce que** ledit contact (17, 17') est un contact en bout monté mobile et rappelé vers l'avant, axialement.

7. Connecteur électrique hermaphrodite selon l'une des revendications précédentes, **caractérisé en ce que** le dispositif de crochetage (9, 9') est libérable manuellement, projetant l'extraction des parties de connecteur (1, 1'), de façon à limiter tout phénomène d'arc électrique à la rupture du contact.

8. Connecteur électrique hermaphrodite selon l'une des revendications précédentes, **caractérisé en ce que** l'enfichage est réalisé suivant un premier mouvement transversal puis un second mouvement axial où les ergots latéraux (3) de la jupe avant (5) de l'une des parties de connecteur (1) sont engagés dans des rainures complémentaires (7') à forme de L de l'autre partie de connecteur (17), et réciproquement pour l'autre partie de connecteur (1') ; le verrouillage de l'enfichage étant obtenu en fin d'enfichage à l'aide de deux crochets externes opposés (9) et (9') dont le nez sur l'une des parties vient en prise dans une partie en saillie complémentaire respective de l'autre.

9. Connecteur hermaphrodite selon l'une des revendications précédentes, **caractérisé en ce qu'**il comporte pour chaque partie de connecteur (1, 1') respectivement un joint souple périphérique (43, 43') fixé au moyen d'un serre-joint (45, 45' ), disposé sur la partie avant du corps, au niveau du bloc mobile (15, 15'), ce joint (43, 43') étant appliqué sur le bord haut de l'évidement avant (23, 23') du corps et destiné à porter avec étanchéité sur le joint correspondant (43, 43') de l'autre partie de connecteur à l'état enfiché.

10. Connecteur hermaphrodite selon l'une des revendications 5 - 9, **caractérisé en ce que** ledit bloc mobile (15) comporte au moins un trou de passage (31) dudit contact (17), un crochet supérieur avant (47), et un évidement inférieur (49) à la verticale du crochet (47), et de même le bloc (15'), le crochet (47) d'un bloc mobile (15) d'une partie de connecteur (1) étant destiné à pénétrer à l'enfichage (au cours du premier mouvement transversal) dans l'évidement correspondant (49)' du bloc mobile (15') de l'autre partie de connecteur (1'), et de même le crochet (47') de façon à entraîner à l'ouverture les volets obturateurs (51, 51'), les blocs mobiles (15, 15') des parties de connecteur étant appliqués l'un contre l'autre à l'enfichage, après ouverture des volets obturateurs, pour permettre le passage des contacts (17, 17'), et reculés à l'intérieur du corps de leur partie de connecteur respective, pour permettre en fin de course l'application des contacts (17, 17'), l'un contre l'autre et en liaison électrique.

## Claims

1. A hermaphroditic electrical safety connector, in particular for power transmission, formed by two identical connector parts (1,1') which are connected to one another in operation, comprising for connector part at least one electrical contact (17,17') disposed in the median plane (P) of the connector, and a shutter flap (51,51') for the contact protecting the contact (17,17') from any intrusion and opening when the connector parts (1,1') are plugged in, **characterised in that** said shutter flap (51,51') is mounted to rotate in front of said contact (17,17') and is suitably adapted and rotated so that it prevents access to the contact (17,17') in the inoperative position and renders it accessible for plugging in, the shutter flap (51,51') being entrained positively, for example by a cam path, from the closed inoperative position into the open plugging-in position, and **in that** each connector part (1,1') comprises a guide path (3,7; 3',7'), for example with lugs (3,3') and complementary slots (7,7') guiding the mutual plugging-in and removal of the connector parts, it being possible for the plugging-in to be locked in position and unlocked by a fastening means (9,9').

2. A hermaphroditic electrical connector according to claim 1, **characterised in that** it is plugged in by positioning the connector parts (1,1') in opposition, turned through 180° with respect to one another.

3. A hermaphroditic electrical connector according either claim 1 or claim 2, **characterised in that** the shutter flap (51,51') is returned elastically to the closed position and is actuated into the open position by engagement of a projecting member (47,47') of the body of the other part of the connector when plugged in.

4. A hermaphroditic electrical connector according to any of claims 1 to 3, **characterised in that** the shutter flap (51,51') is mounted for axial movement, being returned to the front.

5. A hermaphroditic electrical connector according to any of the preceding claims, **characterised in that** the shutter flap (51,51') is mounted for rotating axial movement in a movable block (15,15') mounted to slide axially in the body and returned to the front.

6. A hermaphroditic electrical connector according to any of the preceding claims, **characterised in that** said contact (17,17') is an end contact movably mounted and returned axially to the front.

7. A hermaphroditic electrical connector according to any of the preceding claims, **characterised in that** the fastening means (9,9') can be released manually, effecting prompt removal of the connector parts (1,1') so as to limit any electric arcing phenomena when contact is broken.

8. A hermaphroditic electrical connector according to any of the preceding claims, **characterised in that** the plugging-in is carried out with a first transverse movement, then a second axial movement in which the lateral lugs (3) of the front skirt (5) of one of the connector parts (1) are engaged in L-shaped complementary slots (7') of the other connector part (1') and reciprocally for the other connector part (1'); the locking of the plugging-in taking place at the end of plugging-in by means of two opposed outer hooks (9,9'), in which the projection on one of the parts comes into engagement with a respective complementary projecting part on the other.

9. A hermaphroditic connector according to any of the preceding claims, **characterised in that** for each connector part (1,1') it comprises respectively a peripheral flexible joint (43,43') fixed by means of a clamp (45,45') disposed on the front part of the body at the level of the movable block (15,15'), said joint (43,43') being applied to the upper rim of the front recess (23,23') of the body and intended to bear fluidtightly on the corresponding joint (43,43') of the other connector part in the plugged-in condition.

10. A hermaphroditic connector according to any of claims 5 to 9, **characterised in that** said movable block (15,15') comprises at least one through-hole (31) of said contact (17), an upper front hook (47) and a lower recess (49) vertical to the hook (47), and likewise the block (15'), the hook (47) of a movable block (15) of one connector part (1) being intended to penetrate when being plugged-in (during the first transverse movement) the corresponding recess (49') of the movable block (15') of the other connector part (1'), and likewise the hook (47') so as to induce the shutter flaps (51,51') to open, the movable blocks (15,15') of the connector parts being applied against one another during the plugging-in, after opening of the shutter flaps so as to allow the passage of the contacts (17,17'), and moved back inside the body of the their respective connector part so as to enable, at the end of travel, the contacts (17,17') to be applied against one another and in electrical connection.

## Patentansprüche

1. Elektrische Sicherheitssteckverbindung in hermaphroditischer bzw. Zwitterausbildung, insbesondere für Leistungsübertragung, bestehend aus zwei im Betriebszustand miteinander verbundenen identischen Steckverbindungsteilen (1, 1'), wobei jeweils jedes Steckverbindungsteil wenigstens einen in der Medianebene (P) der Steckverbindung angeordneten elektrischen Kontakt (17, 17') umfaßt sowie eine Kontaktverschlußklappe (51, 51'), welche den Kontakt (17, 17') gegen jegliches Eindringen schützt und sich beim Zusammenstecken bzw. Kuppeln der Steckverbindungsteile (1, 1') öffnet,
**dadurch gekennzeichnet, daß** die genannte Verschlußklappe (51, 51') vor dem genannten Kontakt (17, 17') drehbar angeordnet ist und mit solcher Formgebung ausgebildet ist und in geeigneter Weise gedreht wird, daß sie in der Außer-Betrieb-Stellung den Zugang zu dem Kontakt (17, 17') verschließt und ihn beim Zusammenstecken bzw. Kuppeln zugänglich macht, wobei die Verschlußklappe (51, 51') in positiver Weise, beispielsweise mittels einer Nockenbahn, aus der geschlossenen Stellung im Außer-Betrieb-Zustand in die geöffnete Stellung im Kupplungs- bzw. zusammengesetzten Zustand überführt wird, und daß jedes Teil der Steckverbindung (1, 1') eine Führungsbahn (3, 7; 3', 7'), beispielsweise mit Nocken (3, 3') und damit zusammenwirkenden zugehörigen Nuten (7, 7'), umfaßt, zur gegenseitigen Führung der Steckverbindungsteile beim Zusammenstecken/Kuppeln und beim Auseinanderziehen der Steckverbindungsteile, wobei der zusammengesteckte bzw. gekuppelte Zustand durch eine Verriegelungsvorrichtung (9, 9') in seiner Stellung verriegelbar und entriagelbar ist.

2. Elektrische hermaphroditische bzw. Zwitter-Steckverbindung nach Anspruch 1,
**dadurch gekennzeichnet**, das zum Zusammenstecken bzw. Kuppeln die Steckverbindungsteile (1, 1') gegeneinander unter einem gegenseitigen Winkel von 180° ausgerichtet werden.

3. Elektrische Steckverbindung in hermaphroditischer bzw. Zwitterausbildung nach einem der Ansprüche 1, 2,
**dadurch gekennzeichnet, daß** die Verachlußklappe (51, 51') elastisch in die Schließstellung vorgespannt ist und durch Eingriff mit einem überstehenden Teil (47, 47') des Gehäuses des anderen Steckverbindungsteils beim Zusammensteck- bzw. Kupplungsvorgang in die Öffnungsstellung gesteuert wird.

4. Elektrische Steckverhindung in hermaphroditischer bzw. zwitterausbildung nach einem der Ansprüche 1 bis 3,
**dadurch gekennzeichnet, daß** die Verschlußklappe (51, 51') axial verschieblich angeordnet ist und nach vorne vorgespannt ist.

5. Elektrische Steckverbindung in hermaphroditischer bzw. Zwitterausbildung nach einem der vorhergehenden Ansprüche,
**dadurch gekennzeichnet, daß** die Verschlußklappe (51, 51') dreh- bzw. axial beweglich in einem beweglichen Block (15, 15') angeordnet ist, der seinerseits axial gleitend verschieblich in dem Gehäuse gelagert und nach vorne vorgespannt ist.

6. Elektrische Steckverbindung in hermaphroditischer bzw. Zwitterausbildung nach einem der vorhergehenden Ansprüche,
**dadurch gekennzeichnet, daß** der genannte Kontakt (17, 17') ein beweglich gelagerter und axial in Richtung nach vorne vorgespannter Endkontakt ist.

7. Elektrische Steckverbindung in hermaphroditischer bzw. Zwitterausbildung nach einem der vorhergehenden Ansprüche,
**dadurch gekennzeichnet, daß** die Verriegelungsvorrichtung (9, 9') von Hand lösbar ist, unter Auslösung des Auseinanderziehens der Steckverbindungsteile (1, 1'), derart daß jegliche elektrische Bogenbildung bei der Unterbrechung des Kontakts begrenzt wird.

8. Elektrische Steckverbindung in hermaphroditischer bzw. Zwitterausbildung nach einem der vorhergehenden Ansprüche,
**dadurch gekennzeichnet, daß** der Zusammensteck- bzw. Kupplungsvorgang gemäß einer ersten Transversalbewegung und sodann einer zweiten Axialhewegung erfolgt, wobei die seitlichen Nocken bzw. Vorsprünge (3) am Vorderschurz (5) eines der Steckverbindungsteile (1) in Eingriff mit komplementären L-förmigen Nuten (7') des anderen Steckverbindungsteils (1') gelangen, und entsprechend für das andere Steckverbindungsteil (1'); und daß die Verriegelung der Kupplungsstellung am Ende des Kupplungsvorgangs mit Hilfe von zwei äußeren entgegengesetzten Haken (9) und (9') erfolgt, deren Nase an einem der Teile in Eingriff mit einem entsprechsnden komplementären vorspringenden Teil des anderen Teils gelangt.

9. Hermaphroditische bzw. Zwitter-Steckverbindung nach einem der vorhergehenden Ansprüche,
**dadurch gekennzeichnet, daß** sie jeweils für jedes Steckverbindungsteil (1, 1') eine mittels einer Klemmvorrichtung (45, 45') befestigte biegsam-elastische Umfangsdtchtung (43, 43') aufweist, die am vorderen Teil des Gehäuses auf dem Niveau des beweglichen Blocks (15, 15') angeordnet ist, wobei diese Dichtung (43, 43') auf dem oberen Rand der vorderen Ausnehmung (23, 23') des Gehäusekörpers angebracht ist und zur Dichtungsanlage gegen die entsprechende Dichtung (43, 43') des anderen Steckverbindungsteils in zusammengestecktem bzw. gekuppeltem Zustand bestimmt ist.

10. Hermaphroditische bzw. Zwitter-Steckverbindung nach einem der Ansprüche 5 bis 9,
**dadurch gekennzeichnet, daß** der genannte bewegliche Block (15) wenigstens eine Durchgangsöffnung (31) für den Durchtritt des Kontakts (17) aufweist, des weiteren einen oberen vorderen Haken (47) und eine untere Ausnehmung (49) in vertikaler Ausrichtung mit dem Haken (47), und desgleichen der Block (15'), wobei der Haken (47) eines beweglichen Blocks (15) eines Steckverbindungsteils (1) dazu bestimmt ist, beim Zusammenstecken bzw. Kuppeln (während der ersten Tranaversalbewegung) in die entsprechende Ausnehmung (49') des beweglichen Blocks (15') des anderen Steckverbindungsteils (1') einzudringen, und wobei desgleichen der Haken (47') die Öffnung der Verschlußklappen (51, 51') herbeiführt, wobei die beweglichen Blöcke (15, 15') der Steckverbindungsteile beim Zusammenstecken gegeneinander anliegen, um nach der Öffnung der Verschlußklappen den Durchtritt der Kontakte (17, 17') zu gestatten, und im Inneren des Gehäusekörpers ihres entsprechenden Steckverbindungsteils zurückzulaufen, um am Ende des Vorgangs die Verbringung der Kontakte (17, 17') gegeneinander und in elektrischer Verbindung miteinander zu gestatten.
